# EUROPÄISCHE PATENTANMELDUNG

(11) **EP 4 696 947 A1**
(43) Veröffentlichungstag der Anmeldung: **18.02.2026**
(21) Anmeldenummer: 25190618.6
(22) Anmeldetag: 21.07.2025
(51) Int. Cl.: F24H 1/00, F24H 4/02, F24H 9/14, F24H 15/12

(54) **HEIZVORRICHTUNG, HEIZSYSTEM UND VERFAHREN ZU DEREN BETREIBEN**

(30) Priorität: 14.08.2024 DE 102024207760
(71) Anmelder: Robert Bosch GmbH, 70442 Stuttgart (DE)
(72) Erfinder: Matos, Diogo, 3810-552 Aveiro (PT); Lopes, Artur, 3800-381 Esgueira, Aveiro (PT); Ventura, Daniel, 3405-409 Seixas, Oliveira do Hospital (PT); Coelho, Joao, 3810-552 Aveiro (PT); Monroy, Anabel, 4520-263 Sta Maria Da Feira (PT); Correia, Armindo, 3810-838 Oliveirinha (PT); Pinho, Margarida, 3800-533 Cacia (PT); Pinheiro, Micael, 3720-314 Oliveira de Azemeis (PT); Schulte am Huelse, Sebastian, 3830-303 Ilhavo (PT); Costa, Ines, 3030-165 Coimbra (PT); Leite da Silva, Goncalo, 3800-533 Cacia (PT); Raposo, Sofia, 3030-393 Coimbra (PT)

(57) **Zusammenfassung**

Die Erfindung geht aus von einer Heizvorrichtung (200), insbesondere einer Hybridheizvorrichtung, die zum Temperieren zumindest eines Raumes und/oder eines Nutzfluids in einem Gebäude eingerichtet ist. Die Heizvorrichtung (200) umfasst einen gekapselten Luft/Abgas-Strömungskanal (204) mit einem darin angeordneten Wärmeerzeuger (202). Der Strömungskanal (204) ist dazu eingerichtet, den Wärmeerzeuger (202) Luft (16) leitend und/oder Abgas (18) leitend mit einer Außenumgebung (12) des Gebäudes, in dem die Heizvorrichtung (200) aufgestellt ist, zu verbinden. Die Heizvorrichtung (200) umfasst weiter einen Wärmepumpenwärmeübertrager (332), der dazu eingerichtet ist, Kältemittel (12) leitend mit einer Wärmepumpenvorrichtung (300), insbesondere einer Außeneinheit (310) einer Wärmepumpenvorrichtung (300), verbunden zu werden. Es wird vorgeschlagen, dass der Wärmepumpenwärmeübertrager (332) in einem Wärmeübertragergehäuse (334) angeordnet ist, wobei das Wärmeübertragergehäuse (334) mittels einer Fluidverbindung (400) strömungsleitend mit dem Strömungskanal (204) verbunden ist, um ein aus dem Wärmepumpenwärmeübertrager (332) in das Wärmeübertragergehäuse (334) austretendes Kältemittel (12) in den Strömungskanal (204) abzuleiten.

## Beschreibung

### Stand der Technik

Aus dem Stand der Technik sind Heizvorrichtungen, insbesondere Hybridheizvorrichtungen, zum Temperieren zumindest eines Raumes und/oder eines Nutzfluids in einem Gebäude, umfassend einen Brennstoff gefeuerten Wärmeerzeuger und einen mit einer Wärmepumpenvorrichtung verbindbaren Wärmepumpenwärmeübertrager bekannt. Aus dem Stand der Technik sind weiter Heizsysteme, die eine Heizvorrichtung und eine mittels einer Kältemittelleitung verbundene Wärmepumpenvorrichtung umfassen, bekannt.

Es ist Aufgabe der Erfindung, eine verbesserte Heizvorrichtung, ein verbessertes Heizsystem und ein verbessertes Verfahren zu deren Betreiben bereitzustellen.

### Offenbarung der Erfindung

Die Erfindung geht aus von einer Heizvorrichtung, insbesondere einer Hybridheizvorrichtung, die zum Temperieren zumindest eines Raumes und/oder eines Nutzfluids in einem Gebäude eingerichtet ist. Die Heizvorrichtung umfasst einen gekapselten Luft/Abgas-Strömungskanal mit einem darin angeordneten Wärmeerzeuger. Der Strömungskanal ist dazu eingerichtet, den Wärmeerzeuger Luft leitend und/oder Abgas leitend mit einer Außenumgebung des Gebäudes, in dem die Heizvorrichtung aufgestellt ist, zu verbinden. Die Heizvorrichtung umfasst weiter einen Wärmepumpenwärmeübertrager, der dazu eingerichtet ist, Kältemittel leitend mit einer Wärmepumpenvorrichtung, insbesondere einer Außeneinheit einer Wärmepumpenvorrichtung, verbunden zu werden.

Es wird vorgeschlagen, dass der Wärmepumpenwärmeübertrager in einem Wärmeübertragergehäuse angeordnet ist, wobei das Wärmeübertragergehäuse, insbesondere im Wesentlichen ausschließlich, mittels einer Fluidverbindung strömungsleitend mit dem Strömungskanal verbunden ist, um ein aus dem Wärmepumpenwärmeübertrager in das Wärmeübertragergehäuse austretendes Kältemittel, insbesondere eine Kältemittelleckage, in den Strömungskanal abzuleiten.

Unter einer Heizvorrichtung oder Hybridheizvorrichtung soll in diesem Zusammenhang insbesondere eine Temperiervorrichtung mit zwei voneinander verschiedenen Wärme/Kältequellen verstanden werden. Insbesondere kann ein Brennstoff gefeuerter Wärmeerzeuger die erste Wärmequelle sein. Weiter kann ein Wärmepumpenwärmeübertrager, das ist ein Wärmeübertrager einer Wärmepumpenvorrichtung, die zweite Wärmequelle sein. Da der Wärmepumpenwärmeübertrager neben Wärme auch Kälte übertragen kann, wird er hier auch Wärme/Kältequelle genannt. Der Wärmepumpenwärmeübertrager und zugeordnete Anschlüsse sind von der Heizvorrichtung umfasst.

Unter einem Strömungskanal soll hier insbesondere ein durchströmbarer Strömungsraum verstanden werden. Der Strömungskanal umfasst insbesondere die Luft bzw. Abgas berührten Teilströmungsräume der Heizvorrichtung. In einer Strömungsrichtung einer Luft/Abgas-Strömung durch die Heizvorrichtung gesehen, umfasst der Strömungskanal insbesondere folgende Luft bzw. Abgas berührten Teilströmungsräume:
- eine Einströmöffnung zum Einströmen von Luft in die Heizvorrichtung und in den Strömungskanal,
- einen Luftkasten als äußere Einhüllende des Strömungskanals,
- einen Luftkanal beziehungsweise Abgaskanal eines Gebläses,
- eine Luftleitung innerhalb des Luftkastens,
- einen Luftkanal und einen Abgaskanal eines Wärmeerzeugers inklusive der Brennereinheit,
- eine Abgasleitung innerhalb des Luftkastens,
- ein Anschlussstück zum Abgas leitenden Verbinden des Wärmeerzeugers mit einer in einer Außenumgebung mündenden Abgasleitung,
- sowie eine Ausströmöffnung zum Ausströmen von Luft und/oder Abgas aus dem Strömungskanal und aus der Heizvorrichtung.

Unter einem gekapselten Strömungskanal soll hier insbesondere ein Strömungskanal verstanden werden, der, abgesehen von der Einströmöffnung und der Ausströmöffnung, mittels Wänden gegenüber einer äußeren Umgebung, beispielsweise eine Aufstellumgebung der Heizvorrichtung, abgetrennt, insbesondere im Wesentlichen luftdicht beziehungsweise gasdicht, ausgebildet ist. Insbesondere mittels des gekapselten Strömungskanals kann die Heizvorrichtung raumluftunabhängig ausgebildet sein.

Unter einem Luftkasten soll hier insbesondere ein kastenähnliches luftdurchströmbares, gegenüber einer Aufstellumgebung dichtes Gehäuse der Heizvorrichtung verstanden werden, in dem der Strömungskanal ausgebildet oder angeordnet ist.

Unter einem Wärmeerzeuger soll hier insbesondere ein Brennstoff gefeuerter Wärmeerzeuger verstanden werden. Der Wärmeerzeuger umfasst insbesondere eine Brennstoffzuführeinrichtung, eine Luftzuführeinrichtung, eine Brennereinheit, einen Wärmeübertrager und eine Abgasabführeinrichtung. Mittels der Brennstoffzuführeinrichtung kann der Wärmeerzeuger, insbesondere geregelt, mit Brennstoff versorgt werden. Die Luftzuführeinrichtung kann beispielsweise einen Luftzutrittsquerschnitt zum Wärmeerzeuger und/oder ein, insbesondere regelbares, Luftgebläse umfassen. Die Luftzuführeinrichtung ist stromaufwärts mit der Einströmöffnung des Strömungskanals verbunden. Die dem Wärmeerzeuger zugeführte Luft kann zumindest teilweise als Verbrennungsluft an der Verbrennung teilnehmen. Anhand einer Verbrennung des Brennstoffs mit Luft mittels der Brennereinheit kann Wärme erzeugt werden, die mittels des Wärmeübertragers als nutzbare Wärme auf ein durch die Heizvorrichtung zirkulierendes Wärmeträgerfluid übertragen werden kann. Das Wärmeträgerfluid kann, insbesondere leitungsgebunden, zu einem Wärmeverbraucher zirkulieren. Bei der Verbrennung entsteht Abgas. Die Abgasabführeinrichtung kann beispielsweise einen Abgasaustrittsquerschnitt aus dem Wärmeerzeuger und/oder ein, insbesondere regelbares, Abgasgebläse umfassen. Die Abgasabführeinrichtung ist stromabwärts mit der Ausströmöffnung des Strömungskanals verbunden.

Unter einer Wärmepumpenvorrichtung soll hier insbesondere eine Vorrichtung, umfassend eine Wärmepumpe oder eine Kältemaschine, verstanden werden, insbesondere eine Split-Wärmepumpenvorrichtung. Die Wärmepumpenvorrichtung weist insbesondere einen ersten Wärmeübertrager, einen zweiten Wärmeübertrager, einen Kältemittelkompressor und eine Kältemittelexpansionseinrichtung auf, die mittels Kältemittelleitungen Kältemittel leitend verbunden sind.

Unter einer Split-Wärmepumpenvorrichtung soll hier insbesondere eine Wärmepumpenvorrichtung verstanden werden, deren erster Wärmeübertrager in einer Außeneinheit angeordnet ist, und deren zweiter Wärmeübertrager in einer Inneneinheit angeordnet ist. Unter einer Außeneinheit soll hier insbesondere eine in einer Außenumgebung eines Gebäudes, in dem die Heizvorrichtung zum Betrieb aufgestellt ist, aufgestellte Wärmepumpenuntereinheit verstanden werden. Der erste Wärmeübertrager und/oder die Außeneinheit können insbesondere Teil eines übergeordneten Heizsystems sein, sind aber nicht von der Heizvorrichtung umfasst. Unter einer Innenheit soll hier insbesondere eine im Inneren des Gebäudes, in dem die Heizvorrichtung zum Betrieb aufgestellt ist, aufgestellte Wärmepumpenuntereinheit verstanden werden. Der zweite Wärmeübertrager und/oder die Inneneinheit können insbesondere Teil eines übergeordneten Heizsystems und von der Heizvorrichtung umfasst sein. Die Außeneinheit ist von der Inneneinheit räumlich getrennt aufgestellt. Dabei sind die Außeneinheit und die Inneneinheit mittels Kältemittelleitungen Kältemittel leitend verbunden.

Der erste Wärmeübertrager der Wärmepumpenvorrichtung kann insbesondere als Außenluft/Kältemittel-Wärmeübertrager ausgebildet sein, der in einem Heizbetrieb als Kältemittelverdampfer fungieren kann. Die Außeneinheit kann neben dem Außenluft/Kältemittel-Wärmeübertrager weiter ein Außenluftgebläse, einen Kältemittelkompressor und/oder eine Kältemittelexpansionseinrichtung umfassen.

Alternativ kann der erste Wärmeübertrager der Wärmepumpenvorrichtung als ein Sole/Kältemittel-Wärmeübertrager einer Geothermieeinheit der Wärmepumpenvorrichtung ausgebildet sein.

Der zweite Wärmeübertrager der Wärmepumpenvorrichtung ist der in der Heizvorrichtung angeordnete, hier sogenannte Wärmepumpenwärmeübertrager. Der zweite Wärmeübertrager kann insbesondere als Kältemittel/Wärmeträgerfluid-Wärmeübertrager ausgebildet sein, der in einem Heizbetrieb der Heizvorrichtung als Kältemittelkondensator fungieren kann. Mit der Wärmepumpenvorrichtung kann Wärme und/oder Kälte erzeugt werden. Mittels des Wärmepumpenwärmeübertragers kann die Wärme und/oder Kälte als nutzbare Wärme und/oder Kälte auf das durch die Heizvorrichtung zirkulierende Wärmeträgerfluid übertragen werden.

Der Wärmeerzeuger und der Wärmepumpenwärmeübertrager sind Wärmeträgerfluid leitend miteinander verbunden. Vorteilhafterweise sind der Wärmeerzeuger und der Wärmepumpenwärmeübertrager hinsichtlich einer Wärmeträgerfluidströmung seriell verbunden. Alternativ sind der Wärmeerzeuger und der Wärmepumpenwärmeübertrager parallel verbunden.

Die Heizvorrichtung umfasst ein Wärmeübertragergehäuse. Unter dem Wärmeübertragergehäuse soll hier insbesondere ein gekapseltes Gehäuse verstanden werden, wobei das Wärmeübertragergehäuse, insbesondere im Wesentlichen ausschließlich, um den Wärmepumpenwärmeübertrager herum ausgebildet ist. Zumindest eine Gehäusewand definiert einen Innenraum des Wärmeübertragergehäuses, in dem der Wärmepumpenwärmeübertrager angeordnet ist. Der Innenraum des Wärmeübertragergehäuses ist mittels der zumindest einen Gehäusewand von seiner Umgebung, insbesondere von einem Innenraum des Strömungskanals und von einer Aufstellumgebung der Heizvorrichtung, getrennt ausgebildet. Der Ausdruck "insbesondere im Wesentlichen ausschließlich" soll hier insbesondere bedeuten, dass das Wärmeübertragergehäuse frei von Zündquellen ausgebildet.

In dem Wärmeübertragergehäuse sind der Wärmepumpenwärmeübertrager und zugeordnete erste und zweite Anschlüsse angeordnet. Die ersten Anschlüsse dienen dem Kältemittel leitenden Verbinden des Wärmepumpenwärmeübertragers mit den Kältemittel führenden Komponenten der Außeneinheit. Die zweiten Anschlüsse dienen dem Wärmeträgerfluid leitenden Verbinden des Wärmepumpenwärmeübertragers mit den hier nicht dargestellten Wärmeträgerfluidleitungen.

Unter einer Fluidverbindung soll hier insbesondere eine Fluid leitende Verbindung zwischen dem Innenraum des Wärmeübertragergehäuses und dem Innenraum des Strömungskanals verstanden werden. Unter der Fluidverbindung soll hier insbesondere eine hinsichtlich Anordnung, Formgebung, Geometrie, Abmessung und/oder Fluiddurchlassverhalten definierte Fluidverbindung verstanden werden. Unter dem Fluid, für dessen Ableiten die Fluidverbindung vorgesehen ist, soll hier insbesondere ein Kältemittel beziehungsweise eine Kältemittelleckage verstanden werden.

Darunter, dass das Wärmeübertragergehäuse im Wesentlichen ausschließlich mittels einer Fluidverbindung strömungsleitend mit dem Strömungskanal verbunden ist, soll hier verstanden werden, dass das Wärmeübertragergehäuse ausschließlich mittels einer Fluidverbindung strömungsleitend mit dem Strömungskanal verbunden ist. Der Begriff im Wesentlichen soll hier insbesondere bedeuten, dass es neben der Fluidverbindung insbesondere keine absichtliche weitere Fluidverbindung gibt, die den Innenraum des Wärmeübertragergehäuses nach außerhalb verbindet. Etwaige weitere Fluidverbindungen sind hinsichtlich einer Fluiddurchströmung vernachlässigbar klein, insbesondere zehnmal bis hundertmal kleiner, und beispielsweise auf Dichtungsfehler des Wärmeübertragergehäuses zurückzuführen.

Die zumindest eine Gehäusewand des Wärmeübertragergehäuses verfügt über Öffnungen zum Durchführen von Kältemittelleitungen zum Verbinden des Wärmepumpenwärmeübertragers mit der Wärmepumpenvorrichtung, diese sind aber gegenüber einem Fluiddurchlass abgedichtet. Somit ist das Innere des Wärmeübertragergehäuses, abgesehen von der Fluidverbindung, insbesondere im Wesentlichen luftdicht beziehungsweise gasdicht gegenüber seiner Umgebung ausgebildet.

Unter einem Kältemittel soll hier ein Arbeitsmedium für die Wärmepumpenvorrichtung verstanden werden, insbesondere ein giftiges oder mit Luft brennbares beziehungsweise explosives Arbeitsmedium. Unter einem austretenden Kältemittel beziehungsweise einer Kältemittelleckage soll hier ein unerwünschter Austritt von Kältemittel insbesondere aus dem in der Heizvorrichtung angeordneten Wärmepumpenwärmeübertrager verstanden werden. Insbesondere bei Versagen des Wärmepumpenwärmeübertragers könnte das Kältemittel in das Wärmeübertragergehäuse austreten, sich dort aufkonzentrieren und von dort unkontrolliert in die Heizvorrichtung und/oder in eine Aufstellumgebung der Heizvorrichtung austreten. Da die Heizvorrichtung zu ihrem Betreiben in einem Inneren eines Gebäudes aufgestellt sein kann, kann diese Leckage eines giftigen oder mit Luft brennbaren beziehungsweise explosiven Kältemittels eine Gefahr für Mensch und Gebäude bedeuten.

Mittels der erfindungsgemäßen Ausgestaltung ist eine verbesserte, insbesondere sichere Heizvorrichtung geschaffen. Insbesondere kann mittels der Erfindung eine unerwünschte Kältemittelleckage sicher in eine Außenumgebung, insbesondere des Gebäudes, in dem die Heizvorrichtung aufgestellt ist, abgeführt werden, ohne dass es zu einem gefährlichen Betriebszustand kommt.

Bei einer bevorzugten Ausgestaltung umfasst der Strömungskanal und/oder der Wärmeerzeuger im Strömungskanal ein Gebläse. Das Gebläse kann ein Luftgebläse, insbesondere Verbrennungsluftgebläse, und/oder ein Abgasgebläse sein. Ein (Verbrennungs-) Luftgebläse ist hinsichtlich einer Luft/Abgasströmung im Strömungskanal stromaufwärts der Brennereinheit angeordnet. Ein Abgasgebläse ist hinsichtlich einer Luft/Abgasströmung im Strömungskanal stromabwärts der Brennereinheit angeordnet. In einem Verbrennungsbetrieb der Heizvorrichtung kann mit dem Gebläse ein Ansaugen von (Verbrennungs-) Luft in den Strömungskanal und insbesondere den Wärmeerzeuger sowie ein Ausblasen von Abgas aus dem Strömungskanal und insbesondere dem Wärmeerzeuger sichergestellt sein.

Das Gebläse und eine das Gebläse steuernde Steuereinrichtung, insbesondere regelnde Regeleinrichtung, sind so eingerichtet, dass ein Ansaugen von Luft in den Strömungskanal und ein Ausblasen von Luft aus dem Strömungskanal auch unabhängig von einer Verbrennung, insbesondere auch ohne Verbrennung, erreicht werden kann.

Bei einer weiteren bevorzugten Ausgestaltung ist die Fluidverbindung in Form zumindest einer Öffnung, eines Lochs, einer Düse und/oder einer Leitung ausgebildet.

Mit so einer hinsichtlich ihrer Formgebung und Geometrie definierten Fluidverbindung kann deren Fluiddurchlassverhalten festgelegt werden.

Bei einer weiteren bevorzugten Ausgestaltung ist die Fluidverbindung in beziehungsweise an einer Wand des Wärmeübertragergehäuses und/oder des Strömungskanals ausgebildet und/oder mündet dort.

Mit so einer hinsichtlich ihrer Anordnung definierten Fluidverbindung kann deren Fluiddurchlassverhalten festgelegt werden.

Bei einer weiteren bevorzugten Ausgestaltung weist die Fluidverbindung einen engsten Durchströmquerschnitt auf, wobei der engste Durchströmquerschnitt einen lichten Durchmesser von höchstens 2 Millimeter, bevorzugt höchstens 1 Millimeter, aufweist. Dabei wird hier insbesondere von einem kreisförmigen Durchströmquerschnitt ausgegangen. Alternativ weist der engste Durchströmquerschnitt eine lichte Querschnittsfläche von höchstens 3 Quadratmillimeter, bevorzugt höchstens 1 Quadratmillimeter, auf.

Mit so einer hinsichtlich ihrer Abmessung definierten Fluidverbindung kann deren Fluiddurchlassverhalten festgelegt werden.

Insbesondere kann anhand der Anordnung, Formgebung, Geometrie, Abmessung und/oder des Fluiddurchlassverhaltens der Fluidverbindung vorgegeben werden, wie viel und/oder wie schnell Kältemittel in einem Leckagefall aus dem Wärmeübertragergehäuse in den Strömungskanal abgeleitet wird. Somit ist eine Konzentration von Kältemittel in Luft, die sich in einem Leckagefall in dem Strömungskanal einstellt und mit der das Kältemittel in eine Außenumgebung des Gebäudes, in dem die Heizvorrichtung aufgestellt ist, abgeführt wird, beeinflussbar und/oder vorgebbar. Im Fall eines brennbaren oder explosiven Kältemittels können die Anordnung, Formgebung, Geometrie, Abmessung und/oder das Fluiddurchlassverhalten der Fluidverbindung so gewählt werden, dass sich eine Konzentration von Kältemittel in Luft von kleiner oder gleich 25 % der unteren Zündgrenze des Kältemittels einstellt. Somit ist sichergestellt, dass es auch im Fall einer Kältemittelleckage nicht zu einem gefährlichen Betriebszustand kommt.

Bei einer weiteren bevorzugten Ausgestaltung weist der Strömungskanal zumindest ein Anschlussstück auf, wobei das Anschlussstück dazu eingerichtet ist, den Wärmeerzeuger Abgas leitend mit einer in der Außenumgebung des Gebäudes mündenden Abgasleitung zu verbinden. Die Fluidverbindung verbindet das Wärmeübertragergehäuse strömungsleitend mit dem Anschlussstück. So kann insbesondere Kältemittel aus dem Wärmeübertragergehäuse über die Fluidverbindung und das Anschlussstück in die Abgasleitung abgeführt werden.

Der Strömungskanal ist mit einer Abgasleitung verbindbar. Mittels der Abgasleitung kann Abgas aus dem Strömungskanal in die Außenumgebung abgeführt werden. Die Abgasleitung kann einen ersten Abschnitt aufweisen, der von der Heizvorrichtung umfasst ist. Weiter kann die Abgasleitung einen zweiten Abschnitt aufweisen, der als Zubehör mit der Heizvorrichtung verbindbar ist. Der Strömungskanal ist mit einer Luftleitung verbindbar. Bei einer raumluftunabhängigen Betriebsweise der Heizvorrichtung kann mittels der Luftleitung Luft, insbesondere Verbrennungsluft, aus der Außenumgebung in den Strömungskanal zugeführt werden. Die Luftleitung kann einen ersten Abschnitt aufweisen, der von der Heizvorrichtung umfasst ist. Weiter kann die Luftleitung einen zweiten Abschnitt aufweisen, der als Zubehör mit der Heizvorrichtung verbindbar ist. Der zweite Abschnitt der Abgasleitung und der zweite Abschnitt der Luftleitung können zu einem konzentrischen Luft/Abgasrohr verbunden sein, bei dem das Abgas in einem inneren Rohr und die Luft in einem äußeren Rohr strömt.

Bei einer weiteren bevorzugten Ausgestaltung weist das Anschlussstück eine Strömungsengstelle zu einer beschleunigten Abgasströmung auf. Die Strömungsengstelle ist insbesondere in einem Abgaskanal des Anschlussstücks zwischen Wärmeerzeuger und Abgasleitung angeordnet. Durch die beschleunigte Abgasströmung sinkt der hydrostatische Druck in der Abgasströmung an der Strömungsengstelle. Die Fluidverbindung mündet an der Strömungsengstelle in das Anschlussstück. Das Anschlussstück kann im Bereich der Strömungsengstelle insbesondere als Venturi-Düse ausgebildet sein. Aufgrund des niedrigen Drucks wird das aus dem Wärmeübertragergehäuse durch die Fluidverbindung in den Strömungskanal abgeführte Kältemittel sicher und effektiv angesaugt und in die Außenumgebung des Gehäuses abgeleitet.

Bei einer weiteren bevorzugten Ausgestaltung sind der Strömungskanal und das Wärmeübertragergehäuse in einem Heizvorrichtungsgehäuse der Heizvorrichtung angeordnet und/oder sind Teil eines Heizvorrichtungsgehäuses der Heizvorrichtung. Dabei sind der Strömungskanal und das Wärmeübertragergehäuse mittels zumindest einer in dem Heizvorrichtungsgehäuse angeordneten Trennwand voneinander getrennt ausgebildet, wobei die Fluidverbindung in der Trennwand ausgebildet ist.

Zumindest eine Trennwand kann mit zumindest einer Gehäusewand des Wärmeübertragergehäuses identisch sein. Insbesondere kann ein Innenraum des Heizvorrichtungsgehäuses mittels der zumindest einen Trennwand in zwei Bereiche unterteilt sein, wobei der eine Bereich den Strömungskanal umfasst oder darstellt, und wobei der andere Bereich das Wärmeübertragergehäuse umfasst oder darstellt.

Unter einem Heizvorrichtungsgehäuse soll hier insbesondere eine äußere Hülle der Heizvorrichtung verstanden werden. Alternativ soll unter einem Heizvorrichtungsgehäuse insbesondere der Luftkasten verstanden werden.

Bei einer weiteren bevorzugten Ausgestaltung weist die Fluidverbindung einen daueroffenen Öffnungsquerschnitt auf. Unter einer Fluidverbindung mit daueroffenem Öffnungsquerschnitt soll hier insbesondere eine Absperrorganfreie Fluidverbindung verstanden werden. Mit dem daueroffenen Öffnungsquerschnitt ist insbesondere sichergestellt, dass eine Kältemittelleckage bei Auftreten jederzeit aus dem Wärmeübertragergehäuse in den Strömungskanal abgeleitet werden kann.

Bei einer weiteren bevorzugten Ausgestaltung weist die Fluidverbindung ein Ventil zum Steuern eines Öffnungsquerschnitts der Fluidverbindung auf. Mit dem Ventil kann insbesondere eine Fluiddurchlässigkeit der Fluidverbindung gesteuert werden. Das Ventil kann insbesondere als Rückschlagventil ausgebildet sein, bei dem eine eventuelle Kältemittelleckage jederzeit aus dem Wärmeübertragergehäuse in den Strömungskanal abgeleitet werden kann, bei dem aber eine entgegengesetzte Rückströmung von Luft oder Abgas aus dem Strömungskanal in das Wärmeübertragergehäuse unterbunden ist.

Das Ventil kann insbesondere als ein federbelastetes, unter dem Druck einer Kältemittelleckage selbsttätig öffnendes Ventil, insbesondere Klappenventil, ausgebildet sein. Alternativ kann das Ventil als ein elektrisch gesteuertes Ventil ausgebildet sein, das sich beispielsweise aufgrund eines Sensorsignals, insbesondere eines Signals eines Leckagesensors, öffnet.

Das Ventil kann insbesondere als ein Siphon ausgebildet sein. Ein Siphon kann mittels einer darin angeordneten Sperrflüssigkeit gegenüber einem Fluiddurchlass abgedichtet sein. Die Sperrflüssigkeit kann beispielsweise Wasser sein. Über eine Höhe eines Füllstandes der Sperrflüssigkeit im Siphon kann ein Öffnungsdruck des Siphons eingestellt werden. Der Öffnungsdruck des Siphons kann so eingestellt werden, dass eine Kältemittelleckage bei Auftreten jederzeit aus dem Wärmeübertragergehäuse in den Strömungskanal abgeleitet werden kann, bei dem aber eine entgegengesetzte Rückströmung von Luft oder Abgas aus dem Strömungskanal in das Wärmeübertragergehäuse unterbunden ist.

Insbesondere kann in/an dem Siphon ein Sensor das Vorhandensein von ausreichend Sperrflüssigkeit erfassen. Beispielsweise kann ein Füllstandsensor eine Höhe eines Füllstandes der Sperrflüssigkeit im Siphon, oder kann ein Wassersensor das Vorhandensein von Wasser erfassen. Der Sensor kann so mit einer Steuereinrichtung und/oder einer Alarmeinrichtung kommunizieren, dass bei als zu niedrig erkanntem Füllstand der Sperrflüssigkeit im Siphon ein Alarm ausgelöst oder eine Information ausgegeben wird.

Eine weitere bevorzugte Ausgestaltung weist zumindest einen, insbesondere in dem Wärmeübertragergehäuse und/oder dem Strömungskanal angeordneten, Leckagesensor zum Detektieren einer Kältemittelleckage auf.

Der Leckagesensor ist dazu eingerichtet, ein Kältemittel und/oder eine Kältemittelleckage zu erkennen und bei Erkennen ein entsprechendes Signal auszugeben. Der Leckagesensor kann beispielsweise als Kältemittelsensor, Drucksensor oder Temperatursensor ausgebildet sein. Anhand des Signals kann ein Verfahren eingeleitet werden, mit dem eine mit der Kältemittelleckage einhergehende Gefahr für Mensch und Gebäude abgewendet werden kann.

Die Erfindung umfasst auch ein Heizsystem. Das Heizsystem umfasst eine wie vorstehend beschriebene Heizvorrichtung und eine Wärmepumpenvorrichtung. Dabei ist Heizvorrichtung, insbesondere der Wärmeerzeuger, mittels eines Leitungssystems Luft leitend und/oder Abgas leitend mit der Außenumgebung des Gebäudes, in dem die Heizvorrichtung aufgestellt ist, verbunden. Der Wärmepumpenwärmeübertrager ist mittels einer Kältemittelleitung Kältemittel leitend mit einer Wärmepumpenvorrichtung, insbesondere einer Außeneinheit einer Wärmepumpenvorrichtung, verbunden.

Das Leitungssystem, mit dem die Heizvorrichtung, insbesondere der Wärmeerzeuger, Luft leitend und Abgas leitend mit der Außenumgebung verbunden ist, kann insbesondere als konzentrisches Luft/Abgasrohr ausgebildet sein, bei dem das Abgas in einem inneren Rohr und die Luft in einem äußeren Rohr strömt.

Bei einer bevorzugten Ausgestaltung weist die Wärmepumpenvorrichtung, insbesondere Split-Wärmepumpenvorrichtung, eine Außeneinheit und eine Inneneinheit auf, wobei die Inneneinheit in der Heizvorrichtung integriert ausgebildet ist und den Wärmepumpenwärmeübertrager umfasst, insbesondere von dem Wärmepumpenwärmeübertrager oder einer den Wärmepumpenwärmeübertrager aufweisenden Wärmeübertragereinrichtung gebildet ist.

Die Wärmepumpenvorrichtung kann insbesondere als Split-Wärmepumpenvorrichtung ausgebildet sein, bei der die Außeneinheit in einer Außenumgebung eines Gebäudes aufgestellt ist, und die Inneneinheit im Gebäude angeordnet ist.

Damit ist die Heizvorrichtung mit dem integrierten Wärmepumpenwärmeübertrager besonders kompakt und platzsparend ausgebildet.

Die Erfindung umfasst auch ein Verfahren zum Betreiben einer wie vorstehend beschriebenen Heizvorrichtung und/oder eines wie vorstehend beschriebenen Heizsystems. Dabei arbeitet ein Gebläse im Strömungskanal, insbesondere ein dem Wärmeerzeuger zugeordnetes Gebläse, insbesondere ein Luftgebläse und/oder Abgasgebläse, während zumindest eines Betriebszustands der Heizvorrichtung und/oder des Heizsystems, insbesondere dauerhaft, in einem Förderbetrieb. Der Förderbetrieb erfolgt bei einer Förderleistung größer oder gleich einer Mindestförderleistung. Damit wird ein Kältemittel und/oder eine Kältemittelleckage in den Strömungskanal und/oder über ein Leitungssystem sicher in die Außenumgebung des Gebäudes, in dem die Heizvorrichtung aufgestellt ist, abgeleitet.

Unter einer Mindestförderleistung soll hier insbesondere eine Luftförderleistung verstanden werden, bei der eine ausreichende Verdünnung des Kältemittels in Luft sichergestellt ist, so dass die Kältemittelkonzentration keine Gefahr der Entzündung oder Explosion birgt, insbesondere deutlich unter einer unteren Zündgrenze liegt. Die Mindestförderleistung kann insbesondere die maximale Förderleistung des Gebläses sein.

Das Verfahren ist besonders sicher, da das Gebläse, das auch das Kältemittel in die Außenumgebung ableiten kann, insbesondere dauerhaft, in einem Förderbetrieb arbeitet. Die Förderleistung gewährleistet, dass das Kältemittel vollständig und sicher, insbesondere sicher verdünnt, abgeführt wird.

Die Erfindung umfasst weiter ein Verfahren zum Betreiben einer wie vorstehend beschriebenen Heizvorrichtung und/oder eines wie vorstehend beschriebenen Heizsystems, wobei in einem Betriebszustand eine Kältemittelleckage aus dem Wärmepumpenwärmeübertrager im Wärmeübertragergehäuse vorliegt. Ein Leckagesensor erkennt das Vorliegen der Kältemittelleckage und gibt ein entsprechendes erstes Signal an eine Steuereinrichtung der Heizvorrichtung und/oder des Gebläses aus. Die Steuereinrichtung gibt aufgrund des ersten Signals ein zweites Signal an ein Gebläse im Strömungskanal, insbesondere ein dem Wärmeerzeuger zugeordnetes Gebläse, insbesondere ein Luftgebläse und/oder Abgasgebläse, aus. Das Gebläse schaltet aufgrund des zweiten Signals in einen Förderbetrieb, wobei der Förderbetrieb bei einer Förderleistung größer oder gleich einer Mindestförderleistung erfolgt, um das Kältemittel und/oder die Kältemittelleckage in den Strömungskanal und/oder über ein Leitungssystem in die Außenumgebung des Gebäudes abzuleiten.

Das Verfahren ist besonders sicher, da das Gebläse, das auch das Kältemittel in die Außenumgebung ableiten kann, bei erkannter Kältemittelleckage in einen Förderbetrieb schaltet. Die Förderleistung gewährleistet, dass das Kältemittel vollständig und sicher, insbesondere sicher verdünnt, abgeführt wird.

Bei einer bevorzugten Ausgestaltung gibt die Steuereinrichtung aufgrund des ersten Signals ein drittes Signal an die Wärmepumpenvorrichtung aus, wobei die Wärmepumpenvorrichtung, insbesondere ein Kompressor der Wärmepumpenvorrichtung, aufgrund des dritten Signals abschaltet.

Mit dem Abschalten der Wärmepumpenvorrichtung ist gewährleistet, dass die Wärmepumpenvorrichtung aufgrund eines Kältemittelverlusts keinen Schaden erfährt.

Bei einer weiteren bevorzugten Ausgestaltung wird das austretende Kältemittel beziehungsweise die Kältemittelleckage einer Brennereinheit des Wärmeerzeugers zugeführt und in der Brennereinheit mittels Verbrennen inertisiert.

Mit dem Inertisieren ist sichergestellt, dass das Kältemittel sicher vernichtet ist und auch in der Außenumgebung keinen Schaden anrichten kann.

Bei einer weiteren bevorzugten Ausgestaltung gibt die Steuereinrichtung aufgrund des ersten Signals ein viertes Signal an ein Ventil der Fluidverbindung zum Steuern eines Öffnungsquerschnitts aus, wobei das Ventil aufgrund des vierten Signals öffnet.

Bei einer weiteren bevorzugten Ausgestaltung, wobei die Fluidverbindung einen Siphon umfasst oder in Form eines Siphons ausgebildet ist, startet die Steuereinrichtung anhand eines Signals eines Sensors zum Erkennen von ausreichend Sperrflüssigkeit im Siphon ein Füllprogramm zum Befüllen des Siphons mit Wasser.

Die Steuereinrichtung erkennt anhand eines Signals des Sensors zum Erkennen von ausreichend Sperrflüssigkeit im Siphon, wenn der Füllstand der Sperrflüssigkeit zu niedrig ist. Mittels des Füllprogramms kann Wasser aus einer Wasserquelle in den Siphon eingebracht werden, insbesondere solange bis der Siphon wieder einen ausreichenden Füllstand aufweist. Bei der Wasserquelle kann es sich um einen Anschluss an eine externe Wasserversorgung handeln. Alternativ kann, wenn der Wärmeerzeuger ein kondensierender Wärmeerzeuger (Brennwert-Wärmeerzeuger) ist, mittels des Füllprogramms der Wärmeerzeuger in einem besonders stark kondensierenden Betriebszustand betrieben werden, insbesondere solange bis der Siphon wieder einen ausreichenden Füllstand aufweist. Kondenswasser, das in der Abgasleitung anfällt, kann beim Zurückfließen aus der Abgasleitung in den Siphon geleitet werden und diesen wieder auffüllen.

Bei einer weiteren bevorzugten Ausgestaltung gibt die Steuereinrichtung aufgrund des ersten Signals ein fünftes Signal an die Heizvorrichtung, insbesondere an die Brennereinheit, aus, wobei die Heizvorrichtung, insbesondere die Brennereinheit, aufgrund des fünften Signals abschaltet.

Aufgrund der abgeschalteten Brennereinheit ist ein unabsichtliches Entzünden der austretenden Kältemittelleckage unterbunden.

Auch bei abgeschalteter Brennereinheit kann das Gebläse weiterhin Luft beziehungsweise Abgas durch den Strömungskanal fördern und das Kältemittel in die Außenumgebung ableiten.

Bei einer weiteren bevorzugten Ausgestaltung umfasst die Heizvorrichtung eine Steuereinrichtung, wobei die Steuereinrichtung dazu eingerichtet ist, zumindest eines der vorstehend beschriebenen Verfahren auszuführen.

### Zeichnung

Weitere Ausgestaltungen und Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. Es zeigt schematisch:
- Figur 1: ein Heizsystem mit einer ersten Heizvorrichtung und einer Wärmepumpenvorrichtung,
- Figur 2: eine zweite Heizvorrichtung,
- Figur 3: eine dritte Heizvorrichtung,
- Figur 4: ein Anschlussstück.

Figur 1 zeigt ein Heizsystem 100 mit einer ersten Heizvorrichtung 200 und einer Wärmepumpenvorrichtung 300.

Das Heizsystem 100 zum Temperieren zumindest eines Raumes und/oder eines Nutzfluids in einem Gebäude umfasst eine Heizvorrichtung 200 und eine Wärmepumpenvorrichtung 300. Eine Gebäudeaußenwand 10 trennt eine Außenumgebung 12 des Gebäudes von einem Gebäudeinneren 14. Die innenaufgestellte Heizvorrichtung 200 umfasst als erste Wärmequelle für ein Wärmeträgerfluid einen Brennstoff gefeuerten Wärmeerzeuger 202.

Bei der Wärmepumpenvorrichtung 300 handelt es sich um eine Split-Wärmepumpenvorrichtung 300 mit einer außenaufgestellten Außeneinheit 310 und einer innenaufgestellten Inneneinheit 330. Die Wärmepumpenvorrichtung 300 kann sowohl Wärme als auch Kälte erzeugen. Die Außeneinheit 310 umfasst eine Kältemittelexpansionseinrichtung 312, einen Außenluft/Kältemittel-Wärmeübertrager 314 (das ist der erste Wärmeübertrager 314 der Wärmepumpenvorrichtung 300) und einen Kältemittelkompressor 316 als Kältemittel 20 führende Komponenten sowie ein Außenluftgebläse 318. Die Kältemittel 20 führenden Komponenten 312, 314, 316 der Außeneinheit 310 sind mittels Kältemittelleitungen 320 Kältemittel 20 leitend mit einem Wärmepumpenwärmeübertrager 332 der Inneneinheit 330 zu einem Kältemittelkreis verbunden.

Die den Wärmepumpenwärmeübertrager 332 (das ist der zweite Wärmeübertrager 332 der Wärmepumpenvorrichtung 300) umfassende Inneneinheit 330 ist in der Heizvorrichtung 200 integriert ausgebildet. Der Wärmepumpenwärmeübertrager 332 stellt die zweite Wärmequelle der Heizvorrichtung 200 dar und kann auch als Kältequelle für ein Wärmeträgerfluid fungieren.

Beide Wärme/Kältequellen 202, 332 können ein leitungsgebunden durch die Heizvorrichtung 200 zirkulierendes Wärmeträgerfluid temperieren. Das temperierte Wärmeträgerfluid kann zu einem Wärmeverbraucher geleitet werden. Wärmeträgerfluidleitungen und Wärmeverbraucher sind in der Figur nicht dargestellt.

Die Heizvorrichtung 200 weist einen gekapselten Strömungskanal 204, insbesondere Luft/Abgas-Strömungskanal 204, auf, dessen Inneres, abgesehen von einer Einströmöffnung 206, einer Auströmöffnung 222 und der im Folgenden beschriebenen Fluidverbindung 400, gegenüber einer Umgebung geschlossen ist.

In einer Strömungsrichtung (siehe die großen Pfeile mit durchgezogener Linie in den Figuren 1, 2, 3) einer Luft/Abgas-Strömung durch die Heizvorrichtung 200 gesehen, umfasst der Strömungskanal 204 insbesondere folgende Luft bzw. Abgas berührten Teilströmungsräume:
- eine Einströmöffnung 206 zum Einströmen von Luft 16 aus einer in einer Außenumgebung 12 mündenden Luftleitung 220a in die Heizvorrichtung 200 und in den Strömungskanal 204,
- einen Luftkasten 208 als äußere Einhüllende des Strömungskanals 204,
- einen Luftkanal beziehungsweise Abgaskanal eines Gebläses 210,
- eine Luftleitung 212 innerhalb des Luftkastens 208,
- einen Luftkanal und einen Abgaskanal eines Wärmeerzeugers 202 inklusive einer Brennereinheit 214 (nicht dargestellt) des Wärmeerzeugers 202,
- eine Abgasleitung 216 innerhalb des Luftkastens 208,
- ein Anschlussstück 218 zum Abgas 18 leitenden Verbinden des Wärmeerzeugers 202 mit einer in einer Außenumgebung 12 mündenden Abgasleitung 220b,
- sowie eine Ausströmöffnung 222 zum Ausströmen von Abgas 18 und/oder Luft 16 aus dem Strömungskanal 204 und aus der Heizvorrichtung 200 durch die Abgasleitung 220b in die Außenumgebung 12.

Der Brennstoff gefeuerte Wärmeerzeuger 202 ist in dem Strömungskanal 204 angeordnet und mittels eines Leitungssystems aus Luftleitung 220a und Abgasleitung 220b Luft 16 leitend und/oder Abgas 18 leitend mit der Außenumgebung 12 des Gebäudes verbunden.

Der Wärmepumpenwärmeübertrager 332 ist in einem gekapselten Wärmeübertragergehäuse 334 angeordnet. In dem Wärmeübertragergehäuse 334 sind außer des Wärmepumpenwärmeübertragers 332 weiter ihm zugeordnete erste und zweite Anschlüsse zum Verbinden mit Kältemittelleitungen 320 einerseits und mit Wärmeträgerfluidleitungen (hier nicht dargestellt) andererseits angeordnet. Ferner kann in dem Wärmeübertragergehäuse 334 ein Leckagesensor 336 zum Detektieren eines Kältemittels 20 angeordnet sein.

Das Wärmeübertragergehäuse 334 ist mittels einer Fluidverbindung 400 strömungsleitend mit dem Strömungskanal 204 verbunden. Die Fluidverbindung 400 ist dazu eingerichtet, ein unerwünscht aus dem Wärmepumpenwärmeübertrager 332 in das Wärmeübertragergehäuse 334 austretendes Kältemittel 20 (Kältemittelleckage 20) in den Strömungskanal 204 abzuleiten. Über den Strömungskanal 204 und die Abgasleitung 220b kann die Kältemittelleckage 20 in die Außenumgebung 12 des Gebäudes abgeführt werden.

Die Fluidverbindung 400 weist einen engsten Durchströmquerschnitt insbesondere zum Drosseln der in den Strömungskanal 204 abzuleitenden Kältemittelmenge auf. Der engste Durchströmquerschnitt weist einen lichten Durchmesser von höchstens 2 Millimeter, bevorzugt höchstens 1 Millimeter, auf. Alternativ weist der engste Durchströmquerschnitt eine lichte Querschnittsfläche von höchstens 3 Quadratmillimeter, bevorzugt höchstens 1 Quadratmillimeter, auf.

Die Heizvorrichtung 200 weist einen den Strömungskanal 204 einhüllenden Luftkasten 208 auf. In dem Luftkasten 208 sind der Strömungskanal 204 und das Wärmeübertragergehäuse 334 angeordnet und/oder ausgebildet. Dabei sind der Strömungskanal 204 und das Wärmeübertragergehäuse 334 mittels zumindest einer in dem Luftkasten 208 angeordneten Trennwand 338 voneinander getrennt ausgebildet. Die Fluidverbindung 400 als einzige Fluid leitende Verbindung zwischen dem Strömungskanal 204 und dem Wärmeübertragergehäuse 334 ist in Figur 1 in der Trennwand 338 ausgebildet und weist die Form einer einfachen Öffnung 400 beziehungsweise eines einfachen Lochs 400 auf. Die Fluidverbindung 400 weist einen daueroffenen Öffnungsquerschnitt auf.

Der im Strömungskanal 204 angeordnete Wärmeerzeuger 202 umfasst ein Gebläse 210, hier ein Luftgebläse 210, zum Versorgen einer Brennereinheit 214 des Wärmeerzeugers 202 mit Luft 16, insbesondere Verbrennungsluft 16. Das Gebläse 210 wird weiter auch genutzt, um die Kältemittelleckage 20 aus dem Strömungskanal 204 über das Leitungssystem 220a, 220b in die Außenumgebung 12 des Gebäudes abzuführen.

Falls im Betrieb des Heizsystems 100 beziehungsweise der Heizvorrichtung 200 eine Kältemittelleckage 20 im Wärmeübertragergehäuse 334 auftritt, so tritt das Kältemittel 20 über die Fluidverbindung 400 in den Strömungskanal 204 aus (siehe die kleinen Pfeile mit gestrichelter Linie in den Figuren 1, 2, 3).

Der Leckagesensor 336 wird das Vorliegen einer eventuellen Kältemittelleckage 20 erkennen und daraufhin ein entsprechendes erstes Signal an eine Steuereinrichtung 224 der Heizvorrichtung 200 und/oder des Gebläses 210 ausgeben. Die Steuereinrichtung 224, die das erste Signal auswertet, wird daraufhin, beispielsweise bei ausreichender Signalstärke, ein zweites Signal an das Gebläse 210 im Strömungskanal 204 ausgeben. Das Gebläse 210 wird aufgrund des zweiten Signals in einen Förderbetrieb schalten, Luft 16 über die Einströmöffnung 206 ansaugen, eine Durchströmung des Strömungskanals 204 mit Luft 16 bewirken, und diese über die Ausströmöffnung 222 und die Abgasleitung 220b wieder in die Außenumgebung 12 des Gebäudes abführen.

Das durch die Fluidverbindung 400 in den Strömungskanal 204 abgeleitete Kältemittel 20 wird aufgrund der Durchströmung des Strömungskanals 204 mit Luft 16 aus der Heizvorrichtung 200 in die Außenumgebung 12 des Gebäudes abgeführt.

Der Förderbetrieb des Gebläses 210 im Strömungskanal 204 erfolgt bei einer Förderleistung größer oder gleich einer Mindestförderleistung, um die Konzentration des Kältemittels 20 in der Luft 16 im Strömungskanal 204 auf einen ungefährlichen Wert herabzusetzen und das so verdünnte Kältemittel 20 über das Leitungssystem 220a, 220b in die Außenumgebung 12 des Gebäudes abzuleiten.

Die Steuereinrichtung 224, die das erste Signal auswertet, wird daraufhin, beispielsweise bei ausreichender Signalstärke, ein drittes Signal an die Wärmepumpenvorrichtung 300 ausgeben. Die Wärmepumpenvorrichtung 300 wird aufgrund des dritten Signals die Wärmepumpenvorrichtung 300, insbesondere den Kältemittelkompressor 316 der Wärmepumpenvorrichtung 300, abschalten.

Bei der Ausführungsform nach Figur 1 kann die Kältemittelleckage 20 der Brennereinheit 214 des Wärmeerzeugers 202 zugeführt und in der Brennereinheit 214 mittels Verbrennen inertisiert werden.

Figur 2 zeigt eine zweite Heizvorrichtung 200. Es sollen hier nur die wichtigen Unterschiede zu der Ausführung von Figur 1 erläutert werden.

Die Heizvorrichtung 200 hat einen Strömungskanal 204, der ein Anschlussstück 218 zum Abgas 18 leitenden Verbinden des Wärmeerzeugers 202 mit einer in der Außenumgebung 12 des Gebäudes mündenden Abgasleitung 220b aufweist.

Die Fluidverbindung 400 zwischen Wärmeübertragergehäuse 334 und Strömungskanal 204 ist in Form einer Leitung ausgebildet. Die Fluidverbindung 400 verbindet das Wärmeübertragergehäuse 334 strömungsleitend mit dem Anschlussstück 218, das Teil des Strömungskanals 204 ist.

In der Fluidverbindung 400 ist ein Ventil 402 angeordnet. Das Ventil 402 ist dazu eingerichtet, einerseits eine eventuelle Kältemittelleckage 20 sicher aus dem Wärmeübertragergehäuse 334 in den Strömungskanal 204 abzuleiten, andererseits eine Rückströmung von Luft 16 oder Abgas 18 in das Wärmeübertragergehäuse 334 zu verhindern.

Das Anschlussstück 218 weist eine Strömungsengstelle 218d, beispielsweise eine Venturi-Düse 218d, zu einer beschleunigten Abgasströmung 18 auf. Durch die beschleunigte Abgasströmung 18 sinkt der hydrostatische Druck an der Strömungsengstelle 218d in der Abgasströmung 18. Die Fluidverbindung 400 mündet an der Strömungsengstelle 218d in das Anschlussstück 218. Das aus dem Wärmeübertragergehäuse 334 über die Fluidverbindung 400 austretende Kältemittel 20 wird sicher in die Abgasströmung 18 angesaugt.

Falls im Betrieb des Heizsystems 100 beziehungsweise der Heizvorrichtung 200 eine Kältemittelleckage 20 im Wärmeübertragergehäuse 334 auftritt, so tritt das Kältemittel 20 über die Fluidverbindung 400 und durch das Ventil 402 in den Abgasweg des Strömungskanals 204 stromabwärts des Wärmeerzeugers 202 aus.

Das Wärmeübertragergehäuse 334 und der Strömungskanal 204 sind ohne Leckagesensor 336 ausgebildet. Ein Gebläse 210 im Strömungskanal 204, insbesondere ein dem Wärmeerzeuger 202 zugeordnetes Gebläse 210, insbesondere ein Luftgebläse und/oder Abgasgebläse, arbeitet während zumindest eines Betriebszustands der Heizvorrichtung 200 und/oder des Heizsystems 100 dauerhaft in einem Förderbetrieb. Das durch die Fluidverbindung 400 in den Strömungskanal 204 abgeleitete Kältemittel 20 wird aufgrund der dauerhaften Durchströmung des Strömungskanals 204 mit Luft 16 sicher und effektiv aus der Heizvorrichtung 200 in die Außenumgebung 12 des Gebäudes abgeführt.

Figur 3 zeigt eine dritte Heizvorrichtung 200. Es sollen hier nur die wichtigen Unterschiede zu der Ausführung von Figur 1 erläutert werden.

Die Heizvorrichtung 200 hat einen Strömungskanal 204 mit einem Anschlussstück 218 zum Abgas 18 leitenden Verbinden des Wärmeerzeugers 202 mit einer in der Außenumgebung 12 des Gebäudes mündenden Abgasleitung 220b.

Die Fluidverbindung 400 mündet an der Trennwand 338 in das Wärmeübertragergehäuse 334 einerseits und am Anschlussstück 218 in den Strömungskanal 204 andererseits. Die Fluidverbindung 400 verbindet das Wärmeübertragergehäuse 334 strömungsleitend mit dem Anschlussstück 218 und ist in Form einer Leitung ausgebildet. Die Fluidverbindung 400 weist ein Ventil 402 zum Steuern eines Öffnungsquerschnitts der Fluidverbindung 400 auf. Das Ventil 402 ist in Form eines Siphons 402 ausgebildet ist. Eine Sperrflüssigkeit 404 im Siphon 402 verschließt die Fluidverbindung 400. Abgas 18 oder Luft 16 aus dem Strömungskanal 204 kann nicht in das Wärmeübertragergehäuse 334 eintreten. Ein bei Kältemittelleckage 20 auftretender Überdruck in dem Wärmeübertragergehäuse 334 kann die Sperrflüssigkeit 404 aus dem Siphon 402 in den Strömungskanal 204 ausblasen, die Fluidverbindung 400 wird geöffnet. So kann Kältemittelleckage 20 in den Strömungskanal 204 abgeleitet werden.

Die Sperrflüssigkeit 404 im Siphon 402 kann insbesondere Wasser sein oder Wasser enthalten. Sollte die Sperrflüssigkeit 404 verdunsten, so kann dies von einem Füllstandsensor oder einem Wassersensor (nicht dargestellt) in oder an dem Siphon 402 erkannt werden. Eine Steuereinrichtung 224 der Heizvorrichtung 200 startet anhand eines Signals des Füllstandsensors oder Wassersensors ein Füllprogramm zum Befüllen des Siphons 402 mit Wasser. So wird der Siphon 402 wiederbefüllt und kann seine Funktion wahrnehmen.

Figur 4 zeigt ein Anschlussstück 218 im Längsschnitt. Das Anschlussstück 218 weist drei Anschlussöffnungen 218a, 218b, 218c auf. Eine erste Anschlussöffnung 218a dient einer Abgas leitenden Verbindung des Anschlüssstücks 218 mit dem Wärmeerzeuger 202 der Heizvorrichtung 200. Eine zweite Anschlussöffnung 218b dient einer Abgas leitenden Verbindung des Anschlussstücks 218 mit einer in der Außenumgebung 12 mündenden Abgasleitung 220b. Eine dritte Anschlussöffnung 218c dient einer Kältemittel 20 leitenden Verbindung des Anschlussstücks 218 mit einer Fluidverbindung 400 zu einem Wärmeübertragergehäuse 334 der Heizvorrichtung 200. Eine Kältemittelleckage 20, die über die Fluidverbindung 400 durch die dritte Anschlussöffnung 218c zum Anschlussstück 218 strömt, mündet dort in die Abgasströmung 18 und wird mit dem Abgas 18 durch die Abgasleitung 220b aus der Heizvorrichtung 200 abgeführt.

## Patentansprüche

1. Heizvorrichtung (200), insbesondere Hybridheizvorrichtung (200), zum Temperieren zumindest eines Raumes und/oder eines Nutzfluids in einem Gebäude, umfassend
• einen gekapselten Strömungskanal (204) mit einem darin angeordneten Wärmeerzeuger (202), wobei der Strömungskanal (204) dazu eingerichtet ist, den Wärmeerzeuger (202) Luft (16) leitend und/oder Abgas (18) leitend mit einer Außenumgebung (12) des Gebäudes zu verbinden, und
• einen Wärmepumpenwärmeübertrager (332), der Kältemittel (12) leitend mit einer Wärmepumpenvorrichtung (300), insbesondere einer Außeneinheit (310) einer Wärmepumpenvorrichtung (300), verbindbar ist,
**dadurch gekennzeichnet, dass** der Wärmepumpenwärmeübertrager (332) in einem Wärmeübertragergehäuse (334) angeordnet ist, wobei das Wärmeübertragergehäuse (334), insbesondere im Wesentlichen ausschließlich, mittels einer Fluidverbindung (400) strömungsleitend mit dem Strömungskanal (204) verbunden ist, um ein aus dem Wärmepumpenwärmeübertrager (332) in das Wärmeübertragergehäuse (334) austretendes Kältemittel (12) in den Strömungskanal (204) abzuleiten.

2. Heizvorrichtung (200) nach Anspruch 1,
wobei der Strömungskanal (204) und/oder der Wärmeerzeuger (202) im Strömungskanal (204) ein Gebläse (210), insbesondere ein Luftgebläse und/oder Abgasgebläse, umfasst.

3. Heizvorrichtung (200) nach einem der vorhergehenden Ansprüche,
**dadurch gekennzeichnet, dass** die Fluidverbindung (400) in Form zumindest einer Öffnung, eines Lochs, einer Düse und/oder einer Leitung ausgebildet ist.

4. Heizvorrichtung (200) nach einem der vorhergehenden Ansprüche,
**dadurch gekennzeichnet, dass** die Fluidverbindung (400) in/an einer Wand des Wärmeübertragergehäuses (334) und/oder des Strömungskanals (204) ausgebildet ist und/oder mündet.

5. Heizvorrichtung (200) nach einem der vorhergehenden Ansprüche,
**dadurch gekennzeichnet, dass** die Fluidverbindung (400) einen engsten Durchströmquerschnitt aufweist, wobei der engste Durchströmquerschnitt einen lichten Durchmesser von höchstens 2 Millimeter, bevorzugt höchstens 1 Millimeter, aufweist.

6. Heizvorrichtung (200) nach einem der vorhergehenden Ansprüche,
wobei der Strömungskanal (204) zumindest ein Anschlussstück (218) aufweist, wobei das Anschlussstück (218) dazu eingerichtet ist, den Wärmeerzeuger (202) Abgas (18) leitend mit einer in der Außenumgebung (12) des Gebäudes mündenden Abgasleitung (220b) zu verbinden, wobei die Fluidverbindung (400) das Wärmeübertragergehäuse (334) strömungsleitend mit dem Anschlussstück (218) verbindet.

7. Heizvorrichtung (200) nach Anspruch 6,
wobei das Anschlussstück (218) eine Strömungsengstelle zu einer beschleunigten Abgasströmung aufweist, wobei die Fluidverbindung (400) an der Strömungsengstelle in das Anschlussstück (218) mündet.

8. Heizvorrichtung (200) nach einem der vorhergehenden Ansprüche,
**dadurch gekennzeichnet, dass** der Strömungskanal (204) und das Wärmeübertragergehäuse (334) in einem Heizvorrichtungsgehäuse der Heizvorrichtung (200) angeordnet sind und/oder Teil eines Heizvorrichtungsgehäuses der Heizvorrichtung (200) sind, wobei der Strömungskanal (204) und das Wärmeübertragergehäuse (334) mittels zumindest einer in dem Heizvorrichtungsgehäuse angeordneten Trennwand (338) voneinander getrennt ausgebildet sind, wobei die Fluidverbindung (400) in der Trennwand (338) ausgebildet ist.

9. Heizvorrichtung (200) nach einem der vorhergehenden Ansprüche,
**dadurch gekennzeichnet, dass** die Fluidverbindung (400) einen daueroffenen Öffnungsquerschnitt aufweist.

10. Heizvorrichtung (200) nach einem der vorhergehenden Ansprüche,
**dadurch gekennzeichnet, dass** die Fluidverbindung (400) ein Ventil (402) zum Steuern eines Öffnungsquerschnitts der Fluidverbindung (400) aufweist.

11. Heizvorrichtung (200) nach einem der vorhergehenden Ansprüche,
**gekennzeichnet durch** zumindest einen, insbesondere in dem Wärmeübertragergehäuse (334) und/oder dem Strömungskanal (204) angeordneten, Leckagesensor (336) zum Detektieren einer Kältemittelleckage (20).

12. Heizsystem (100) zum Temperieren zumindest eines Raumes und/oder eines Nutzfluids in einem Gebäude mit einer Wärmepumpenvorrichtung (300) und einer Heizvorrichtung (200) nach einem der vorhergehenden Ansprüche, wobei der Wärmeerzeuger (202) mittels eines Leitungssystems (220a, 220b) Luft (16) leitend und/oder Abgas (18) leitend mit der Außenumgebung (12) des Gebäudes verbunden ist, und der Wärmepumpenwärmeübertrager (332) mittels einer Kältemittelleitung (320) Kältemittel (20) leitend mit der Wärmepumpenvorrichtung (300), insbesondere einer Außeneinheit (310) der Wärmepumpenvorrichtung (300), verbunden ist.

13. Heizsystem (100) nach Anspruch 12,
wobei die Wärmepumpenvorrichtung (300), insbesondere Split-Wärmepumpenvorrichtung (300), eine Außeneinheit (310) und eine Inneneinheit (330) aufweist, wobei die Inneneinheit (330) in der Heizvorrichtung (200) integriert ausgebildet ist und den Wärmepumpenwärmeübertrager (332) umfasst, insbesondere von dem Wärmepumpenwärmeübertrager (332) oder einer den Wärmepumpenwärmeübertrager (332) aufweisenden Wärmeübertragereinrichtung gebildet ist.

14. Verfahren zum Betreiben einer Heizvorrichtung (200) nach einem der Ansprüche 1 bis 11 und/oder eines Heizsystems (100) nach einem der Ansprüche 12 oder 13,
wobei ein Gebläse (210) im Strömungskanal (204), insbesondere ein dem Wärmeerzeuger (202) zugeordnetes Gebläse (210), insbesondere ein Luftgebläse und/oder Abgasgebläse, während zumindest eines Betriebszustands der Heizvorrichtung (200) und/oder des Heizsystems (100), insbesondere dauerhaft, in einem Förderbetrieb arbeitet, wobei der Förderbetrieb bei einer Förderleistung größer oder gleich einer Mindestförderleistung erfolgt, um eine Kältemittelleckage (12) in den Strömungskanal (204) und/oder über ein Leitungssystem (220a, 220b) in die Außenumgebung (12) des Gebäudes abzuleiten.

15. Verfahren zum Betreiben einer Heizvorrichtung (200) nach einem der Ansprüche 1 bis 11 und/oder eines Heizsystems (100) nach einem der Ansprüche 12 oder 13,
• wobei im Fall einer Kältemittelleckage (12) aus dem Wärmepumpenwärmeübertrager (332) im Wärmeübertragergehäuse (334) ein Leckagesensor (336) das Vorliegen der Kältemittelleckage (12) erkennt und ein entsprechendes erstes Signal an eine Steuereinrichtung (224) der Heizvorrichtung (200) und/oder des Gebläses (210) ausgibt,
• wobei die Steuereinrichtung (224) aufgrund des ersten Signals ein zweites Signal an ein Gebläse (210) im Strömungskanal (204), insbesondere ein dem Wärmeerzeuger (202) zugeordnetes Gebläse (210), insbesondere ein Luftgebläse und/oder Abgasgebläse, ausgibt,
• wobei das Gebläse (210) aufgrund des zweiten Signals in einen Förderbetrieb schaltet, wobei der Förderbetrieb bei einer Förderleistung größer oder gleich einer Mindestförderleistung erfolgt, um die Kältemittelleckage (12) in den Strömungskanal (204) und/oder über ein Leitungssystem (220a, 220b) in die Außenumgebung (12) eines Gebäudes abzuleiten.

16. Verfahren nach Anspruch 15,
• wobei die Steuereinrichtung (224) aufgrund des ersten Signals ein drittes Signal an die Wärmepumpenvorrichtung (300) ausgibt,
• wobei die Wärmepumpenvorrichtung (300), insbesondere ein Kältemittelkompressor (316) der Wärmepumpenvorrichtung (300), aufgrund des dritten Signals abschaltet.

17. Verfahren nach einem der Ansprüche 14 bis 16,
wobei die Kältemittelleckage (12) einer Brennereinheit (214) des Wärmeerzeugers (202) zugeführt und in der Brennereinheit (214) mittels Verbrennen inertisiert wird.

18. Verfahren nach einem der Ansprüche 15 bis 17,
wobei die Steuereinrichtung (224) aufgrund des ersten Signals ein viertes Signal an ein Ventil (402) der Fluidverbindung (400) zum Steuern eines Öffnungsquerschnitts ausgibt, wobei das Ventil (402) aufgrund des vierten Signals öffnet.

19. Verfahren nach einem der Ansprüche 14 bis 18,
zum Betreiben einer Heizvorrichtung (200) und/oder eines Heizsystems (100), bei der/dem das Ventil (402) in der Fluidverbindung (400) einen Siphon umfasst oder in Form eines Siphons (402) ausgebildet ist,
**dadurch gekennzeichnet, dass** eine Steuereinrichtung (224) anhand eines Signals eines Füllstandsensors oder Wassersensors ein Füllprogramm zum Befüllen des Siphons mit Wasser startet.

20. Verfahren nach einem der Ansprüche 15 bis 19,
• wobei die Steuereinrichtung (224) aufgrund des ersten Signals ein fünftes Signal an die Heizvorrichtung (200), insbesondere an die Brennereinheit (214), ausgibt,
• wobei die Heizvorrichtung (200), insbesondere die Brennereinheit (214), aufgrund des fünften Signals abschaltet.

21. Heizvorrichtung (200) nach einem der Ansprüche 1 bis 11,
mit einer Steuereinrichtung (224), wobei die Steuereinrichtung (224) dazu eingerichtet ist, ein Verfahren nach einem der Ansprüche 14 bis 19 auszuführen.
